# FASCICULE DE BREVET EUROPEEN

(11) **EP 0 000 672 B1**
(45) Date de publication et mention de la délivrance du brevet: **09.09.1981**
(21) Numéro de dépôt: 78400028.3
(22) Date de dépôt: 21.06.1978
(51) Int. Cl.: H01J 23/20, H01J 25/00

(54) **Générateur d'ondes métriques ou décimétriques constitué par une structure résonnante couplée à un faisceau tubulaire d'électrons.**
Meter-oder Dezimeterwellengenerator, der einen mit Elektronenhohlstrahl gekoppelten Resonanzkörper enthält.
Meter or decimeter waves generator formed by a resonant structure coupled to a hollow electron beam.

(30) Priorité: 27.06.1977 FR 7719619
(43) Date de publication de la demande: 07.02.1979
(73) Titulaire: COMMISSARIAT A L'ENERGIE ATOMIQUE Etablissement de Caractère Scientifique Technique et Industriel, 75752 Paris Cedex 15 (FR)
(72) Inventeur: Le Gardeur, René, F-38100 Grenoble (FR)
(74) Mandataire: Signore, Robert

## Description

La présente invention a pour objet un générateur d'ondes métriques ou décimétriques, constitué par une structure résonnante couplée à un faisceau tubulaire d'électrons en orbites hélicoïdales, ledit couplage permettant une interaction de type cyclotronique entre ledit faisceau et un champ électromagnétique azimutal établi dans ladite structure résonnante.

Ce générateur est basé sur une interaction entre, d'une part, un faisceau électronique tubulaire, auquel est imprimé un mouvement cyclotronique à l'aide d'un champ magnétique statique, et, d'autre part, un champ électromagnétique de distribution azimutale établi dans une structure résonnante, à une fréquence proche de la fréquence cyclotronique des électrons. Une telle interaction est déjà connue en soi, mais seulement lorsque le faisceau d'électrons est couplé au champ électromagnétique d'une cavité résonnante cylindrique ou sphérique. Elle est décrite, par exemple, dans un article de R. Le Gardeur publié dans les comptes rendus du 5^{ème} Congrès International sur les Tubes pour Hyperfréquences, Paris, 14-18 Septembre 1964, pages 522 à 526.

Le mode résonnant utilisé dans l'interaction décrite dans cet article est du type TE₀₁₁ (pour transverse électrique) en géométrie cylindrique. Il est identifié par trois indices m, n, p qui caractérisent la distribution du champ respectivement en fonction de l'angle polaire Φ, du rayon r, et de l'ordonnée z comptée suivant l'axe. Le champ électrique qui lui correspond n'a qu'une composante tangentielle E_{w}, les composantes radiales et axiales étant nulles et cette composante tangentielle est indépendante de Φ, elle ne subit qu'une alternance le long d'un rayon et qu'une alternance le long de l'axe. Ce mode est dit « azimutal ou encore en dipole magnétique. Cette composante E_{w} du champ électrique est donnée quantitativement par une expression que l'on trouvera dans tous les ouvrages spécialisés portant sur la théorie des volumes résonnant aux hyperfréquences, (et notamment dans l'ouvrage « Microwave Electronics » de J. C. SLATER) : expression dans laquelle :
Φ, r et z sont les coordonnées cylindriques, R est le rayon de la cavité et L sa longueur, A est une constante,
J, est la première fonction de Bessel et x'ₒ, sa première racine,
w est la pulsation de résonance du mode.

Près de l'axe, où r est faible devant R, la fonction de Bessel est équivalente à de sorte que la composante tangentielle du champ s'exprime par la relation approchée : qui montre que pour zfixé, le champ croît comme r au voisinage de l'axe.

La fréquence de résonance d'une cavité ou, ce qui revient au même, la longueur de l'onde associée, dépend naturellement des dimensions de la cavité. Pour le mode TE₀₁₁, ces paramètres satisfont à la relation : où D est le diamètre de la cavité, Lsa longueur et la longueur d'onde.

La figure 1 représente la variation de D/X en fonction de UD pris comme variable. Il apparaît que le diamètre D est toujours de l'ordre de plusieurs longueurs d'onde et, de toute manière, supérieur à √1,49 soit 1,22fois la longueur d'onde.

Lorsque la plage de fonctionnement du tube électronique se situe dans le domaine des ondes centimétriques, la cavité présente donc un diamètre de l'ordre de 5 à 10 cm, ce qui ne pose pas de problème particulier. Mais à 30 cm de longueur d'onde (soit 1 000 MHz de fréquence), le diamètre de la cavité est déjà d'au moins 36 cm et à 3 m (150 MHz),, le diamètre prend une valeur de 360 cm qui est prohibitive dans la plupart des applications.

La longueur L suit naturellement des variations analogues. Il devient donc exclu d'employer de telles cavités pour la génération d'ondes décimétriques ou métriques, de sorte que les générateurs du type décrit dans la publication précédemment citée sont mal adaptés à la production d'ondes métriques ou décimétriques.

La présente invention a justement pour objet un générateur de ce type, qui ne présente pas cet inconvénient en ce sens que ses dimensions sont inférieures à celles d'un générateur qui utiliserait une cavité cylindrique pour une même fréquence de résonance.

Ce résultat est obtenu, selon l'invention, en utilisant une structure qui comprend une pluralité de secteurs cylindriques circulaires, séparés par des ouvertures capacitives.

De préférence, pour éviter le rayonnement vers l'extérieur et améliorer la surtension, la structure comprend en outre un blindage extérieur cylindrique.

En plus de l'avantage exposé plus haut, relatif à la réduction des dimensions, l'invention offre celui de permettre un réglage de la fréquence de résonance de la structure par action sur le diamètre, ce qui n'était pas le cas dans l'art antérieur. Pour cela, chaque secteur est de préférence relié au blindage extérieur par des supports de longueur réglable.

Pour pouvoir maintenir un vide poussé dans l'espace d'interaction, l'ensemble de la structure peut être entouré d'une enveloppe étanche ; mais, dans une variante avantageuse, seule la partie cylindrique intérieure comprend une telle enveloppe étanche. Celle-ci doit alors présenter de faibles pertes diélectriques aux hyperfréquences.

De toute façon, les caractéristiques et avantages de l'invention apparaîtront mieux après la description qui suit, d'exemples de réalisation donnés à titre explicatif et nullement limitatif, en référence aux dessins annexés sur lesquels :
- la figure 1 représente la courbe illustrant les variations de dimensions d'une cavité cylindrique en fonction de la longueur d'onde de résonance ;
- la figure 2 représente une section droite de la structure résonnante utilisée dans le générateur de l'invention ;
- la figure 3 représente un mode particulier de réalisation d'une structure à fréquence de résonance réglable ;
- la figure 4 représente un mode particulier de réalisation d'une structure résonnante étanche ;
- la figure 5 représente schématiquement l'ensemble du générateur de l'invention.

La figure 1 a déjà été analysée pour l'essentiel. Il peut être ajouté, à titre comparatif, que le diamètre hors tout d'une structure résonnante selon l'invention est de l'ordre de la demi-longueur d'onde de fonctionnement, de sorte que, si l'on prend un rapport D/X de 1,22 pour les cavités cylindriques, le facteur de réduction de diamètre, lorsqu'on passe des structures cylindriques de l'art antérieur aux structures conformes à l'invention, est de l'ordre de 2,5. Ce facteur peut être . plus élevé dans certains cas pour des faisceaux électroniques moins énergétiques, comme on le verra par la suite.

La structure faisant partie du générateur de l'invention est représentée sur la figure 2. Elle comprend une pluralité de secteurs cylindriques circulaires 2 séparés par des ouvertures capacitives 4. Cette structure est, par exemple, en cuivre ou en laiton. Les lignes de champ électrique 6 sont représentées sur cette figure pour le mode azimutal fondamental. Au voisinage de l'axe, le champ électrique est purement azimutal et ne comprend qu'une composante E_{Φ}. Dans les ouvertures capacitives, le champ est normal aux parois. Entre ces zones extrêmes, la distribution est plus complexe. Elle peut être calculée selon la méthode classique qui consiste à résoudre les équations de Maxwell en tenant compte de la périodicité angulaire de la structure. Un tel calcul sort du cadre de la présente description, mais on pourra se reporter aux ouvrages classiques qui traitent ce genre de problème et notamment à l'ouvrage déjà cité où est étudiée la répartition du champ dans l'espace d'interaction d'un magnétron où la symétrie est du même ordre.

On peut dire ici, pour simplifier, que la zone axiale de la structure est de caractère inductif et que la zone périphérique est de caractère capacitif. L'adjonction de cette dernière, par rapport aux cavités purement cylindriques, entraîne une diminution de la fréquence de résonance à dimensions égales ; réciproquement, le diamètre intérieur de la structure de la figure 2 est inférieur au diamètre d'une cavité cylindrique de même fréquence de résonance pour le même mode.

Telle qu'elle est représentée sur la figure 2, la structure rayonne de l'énergie électromagnétique. Si l'on veut supprimer totalement ce rayonnement afin d'obtenir une surtension maximale, on peut entourer la structure d'un blindage 8, comme illustré sur la figure 3. Dans ce cas, la présence de ce blindage ou de ces parois supplémentaires modifie la fréquence de résonance de la structure.

La figure 3 illustre en outre un mode de réalisation particulier dans lequel les secteurs sont tenus par des supports 10 reliés au blindage et présentant une longueur variable. Sur la figure et à titre explicatif, ces supports consistent en une vis 12, accessible de l'extérieur, qui s'engage dans une colonnette 14 ; mais d'autres systèmes pourraient convenir. Ces supports 10 peuvent être en matériau conducteur ou isolant.

L'intérêt de cette disposition est de permettre la variation du diamètre intérieur de la structure résonnante, et la modification de la largeur de la zone capacitive, ce qui permet à l'opérateur de régler la fréquence de résonance de la structure. La seule manière de faire varier la fréquence de résonance d'une cavité cylindrique consiste pratiquement à agir sur la position d'un plafond mobile. Mais il n'est pas possible de procéder de la sorte ici, car l'axe de la cavité doit être laissé libre d'accès. La possibilité de faire varier le diamètre de la structure résonnante prend alors tout son intérêt.

Puisque la structure résonnante de l'objet de l'invention constitue le circuit résonnant d'un tube électronique, il est nécessaire que l'espace où interagissent les électrons et le champ soit maintenu sous vide poussé. Cet espace est la zone axiale de la structure, là où le champ présente une distribution azimutale pure. A cette fin, la structure comprend, conformément à la représentation de la figure4, un tube 16 en matériau étanche présentant de faibles pertes diélectriques aux fréquences d'utilisation. Il peut s'agir notamment d'un tube en matériau céramique.

Dans certains cas, si l'on veut encore abaisser la fréquence de résonance de la structure sans augmenter ses dimensions hors tout, il est possible d'adjoindre aux ouvertures des éléments capacitifs localisés, comme représenté sur la figure 4 où ces éléments portent la référence 18.

La figures représente schématiquement les éléments essentiels du générateur d'ondes métriques ou décimétriques de l'invention.

Le générateur de la figure 5 comprend une structure résonnante 20, traversée par un faisceau tubulaire d'électrons 22, animés d'un mouvement hélicoïdal, une enveloppe extérieure 24 de blindage, une boucle de couplage 26, orientée perpendiculairement aux lignes de champ magnétique haute fréquence, et une ligne coaxiale 28 reliée aux organes d'utilisation.

Dans un générateur de ce genre, les dimensions de la structure résonnante et, en particulier, le diamètre intérieur, sont déterminées en grande partie par le diamètre du faisceau électronique tubulaire. En effet, pour permettre au faisceau des mouvements radiaux lors de son interaction avec le champ électromagnétique, le diamètre intérieur de la structure doit être, au minimum, de l'ordre de deux fois le diamètre du faisceau tubulaire électronique. Or, ce dernier est fonction du potentiel d'accélération des électrons dans le canon qui précède la zone d'interaction. Ce potentiel est au maximum de l'ordre de 40 kV, ce qui donne au faisceau un diamètre de l'ordre de >J8. Dans ce cas, le diamètre de la structure résonnante est de l'ordre de \/4. Comme le blindage présente un diamètre de l'ordre du double de celui de la structure résonnante proprement dite, l'ensemble présente un diamètre hors tout de l'ordre de X/2. Si l'on compare cette valeur à celle des cavités cylindriques, qui est au minimum de 1,22 _{X}, on constate qu'il existe un rapport d'au moins 2,5 au bénéfice de la structure résonnante de l'objet de l'invention, ce qui est le résultat annoncé plus haut.

Lorsque le potentiel d'accélération tombe de 40 à 25 kV, le rapport des dimensions atteint 3,5. Il peut encore être augmenté aux fréquences basses (ondes métriques) lorsque le diamètre du blindage est choisi inférieur au double du diamètre intérieur de la structure.

Il résulte de ces considérations que l'encombrement d'un générateur du type décrit est réduit pour une même longueur d'onde d'émission, si l'on utilise la structure résonnante de l'objet de l'invention ou, inversement, que la longueur d'onde d'émission peut être abaissée pour un même encombrement de la structure.

## Revendications

1. Générateur d'ondes métriques ou décimétriques, constitué par une structure résonnante couplée à un faisceau tubulaire d'électrons en orbites hélicoïdales, ledit couplage permettant une interaction de type cyclotronique entre ledit faisceau et un champ électromagnétique azimutal établi dans ladite structure résonnante, caractérisé en ce que ladite structure résonnante comprend une pluralité de secteurs cylindriques circulaires, séparés par des ouvertures capacitives.

2. Générateur selon la revendication 1, caractérisé en ce que la structure résonnante comprend en outre un blindage extérieur cylindrique.

3. Générateur selon la revendication 2, caractérisé en ce que chaque secteur de la structure résonnante est relié au blindage extérieur par des supports de longueur réglable.

4. Générateur selon l'une quelconque des revendications 1 à 3, caractérisé en ce qu'un cylindre étanche en matériau diélectrique aux hyperfréquences est disposé à l'intérieur des secteurs de la structure résonnante.

5. Générateur selon l'une quelconque des revendications 2 à 4, caractérisé en ce que la structure résonnante comprend une boucle de couplage dont l'une des extrémités est reliée à la paroi du blindage.

## Claims

1. A metric or decimetric wave generator formed by a resonant structure coupled to a tubular beam of helically orbiting electrons, said coupling enabling a cyclotron-type interaction to take place between said beam and an azimuthal electromagnetic field established in said resonant structure, characterised in that said resonant structure comprises a plurality of circular cylindrical sectors separated by capacitive openings.

2. A generator as claimed in Claim 1, characterised in that the resonant structure additionally comprises an external cylindrical shield.

3. A generator as claimed in Claim 2, characterised in that each sector of the resonant structure is connected to the external shield by supports of variable length.

4. A generator as claimed in any of Claims 1 to 3, characterised in that a cylinder of dielectric material which will not transmit microwaves is arranged inside the sectors of the resonant structure.

5. A generator as claimed in any of Claims 2 to 4, characterised in that the resonant structure comprises _{'}a coupling loop of which one end is connected to the wall of the shield.

## Patentansprüche

1. Generator für Wellen im Meter- oder Dezimeterbereich, bestehend aus einer Resonanzstruktur, die mit einem rohrförmigen Strahl von Elektronen mit spiralförmigen Bahnen gekoppelt ist, wobei diese Kopplung eine zyklotronartige Wechselwirkung zwischen diesem Strahl und einem azimutalen, elektromagnetischen Feld ermöglicht, das in der Resonanzstruktur hergestellt wird, dadurch gekennzeichnet, daß die Resonanzstruktur eine Vielzahl von kreiszylinderförmigen Sektoren aufweist, die durch kapazitive Öffnungen getrennt sind.

2. Generator nach Anspruch 1, dadurch gekennzeichnet, daß die Resonanzstruktur ferner eine äußere, zylinderförmige Abschirmung aufweist.

3. Generator nach Anspruch 2, dadurch gekennzeichnet, daß jeder Sektor der Resonanzstruktur mid der äußeren Abschirmung über längenmäßig einstellbare Stützen verbunden ist.

4. Generator nach einem der Ansprüche 1 bis 3, dadurch gekennzeichnet, daß ein dichter Zylinder aus einem bei Hyperfrequenzen dielektrischen Material im Inneren der Sektoren der Resonanzstruktur angeordnet ist.

5. Generator nach einem der Ansprüche 2 bis 4, dadurch gekennzeichnet, daß die Resonanzstruktur eine Kopplungsschleife aufweist deren eines Ende mit der Wand der Abschirmung verbunden ist.
